# EUROPÄISCHE PATENTANMELDUNG

(11) **EP 4 678 584 A1**
(43) Veröffentlichungstag der Anmeldung: **14.01.2026**
(21) Anmeldenummer: 25188309.6
(22) Anmeldetag: 09.07.2025
(51) Int. Cl.: B66C 1/34, B66D 3/04

(54) **HAKENFLASCHE FÜR EINEN KRAN, ZUSATZGEWICHT SOWIE KRAN**

(30) Priorität: 12.07.2024 DE 102024119839
(71) Anmelder: Mohr-Hebetechnik GmbH, 25358 Horst (DE)
(72) Erfinder: Grüß, Arno, 25336 Klein Nordende (DE); Hübner, Julian, 25348 Glückstadt (DE)
(74) Vertreter: Weidner Stern Jeschke

(57) **Zusammenfassung**

Die Erfindung betrifft eine Hakenflasche (101) für einen Kran zum Anheben einer Last mittels eines Kranseils, aufweisend einen Grundkörper (103,105), einen Kranhaken (125) und ein Zusatzgewicht (201), wobei das Kranseil in einer Einsatzposition am Grundkörper (103,105) kraftleitend aufgenommen und die Hakenflasche entlang einer Hebeachse (181) am Kranseil aufgehängt ist, wobei der Kranhaken (125) zum Aufnehmen der Last am Grundkörper (103,105) kraftleitend aufgenommen ist und ein Einsatzgewicht der Hakenflasche zum Stabilisieren des Kranseils in der Einsatzposition mittels des insbesondere reversibel an einer Aufnahmeeinrichtung (131,141) der Hakenflasche fixierten Zusatzgewichtes (201) variabel einstellbar ist. Weiterhin betrifft die Erfindung ein Zusatzgewicht (201) für eine Hakenflasche sowie einen Kran.

## Beschreibung

Die Erfindung betrifft eine Hakenflasche für einen Kran zum Anheben einer Last mittels eines Kranseils, aufweisend einen Grundkörper, einen Kranhaken und ein Zusatzgewicht, wobei das Kranseil in einer Einsatzposition am Grundkörper kraftleitend aufgenommen und die Hakenflasche entlang einer Hebeachse am Kranseil aufgehängt ist, wobei der Kranhaken zum Aufnehmen der Last am Grundkörper kraftleitend aufgenommen ist und ein Einsatzgewicht der Hakenflasche zum Stabilisieren des Kranseils in der Einsatzposition mittels des insbesondere reversibel an einer Aufnahmeeinrichtung der Hakenflasche fixierten Zusatzgewichtes variabel einstellbar ist. Weiterhin betrifft die Erfindung eine Hakenflasche für einen Kran zum Anheben einer Last mittels eines Kranseils, aufweisend einen Grundkörper und einen Kranhaken, wobei das Kranseil in einer Einsatzposition am Grundkörper kraftleitend aufgenommen und die Hakenflasche entlang einer Hebeachse am Kranseil aufgehängt ist, der Kranhaken zum Aufnehmen der Last am Grundkörper kraftleitend aufgenommen ist und ein Einsatzgewicht der Hakenflasche zum Stabilisieren des Kranseils in einer Einsatzposition mittels eines reversibel an einer Aufnahmeeinrichtung der Hakenflasche fixierbaren Zusatzgewichtes variabel einstellbar ist, ein Zusatzgewicht für eine Hakenflasche, aufweisend einen Eingriff zum Aufbringen auf eine Aufnahmeeinrichtung einer Hakenflasche gemäß einer der vorigen Ausführungen sowie einen Kran mit einer Hakenflasche und/oder einem Zusatzgewicht.

Hakenflaschen für einen Kran werden abhängig von einem geplanten Einsatzzweck bedarfsweise mittels eines Zusatzgewichts oder mittels mehrerer Zusatzgewichte beschwert, beispielsweise um die Hakenflasche und damit beispielsweise ein Hebegeschirr mit einer Hakenflasche und einem Kranseil zu stabilisieren. Dieses Stabilisieren mittels Zusatzgewichten erfolgt beispielsweise, um das Kranseil zu strecken, ein Abspringen eines relativ starren und hochtragfähigen Kranseils von Seilscheiben der Hakenflasche zu verhindern oder beispielsweise auch eine Eigenfrequenz eines schwingenden Krangeschirrs einzustellen oder zu verändern. Insbesondere dient die Belastung mittels Zusatzgewichten dabei dem Stabilisieren und/oder Vorbelasten der Hakenflasche ohne angehängte Last, insbesondere zum Darstellen eines Gegengewichtes zum Kranseil oder eines spannungsbedingten Eigenverhaltens des Kranseils. Entsprechende Zusatzgewichte sind dabei insbesondere reversibel an der Hakenflasche fixierbar, wobei für bestimmte Betriebszustände häufig ein Entfernen der Zusatzgewichte erforderlich oder gewünscht ist.

Die US 2022/0220942 A1 beschreibt ein Verfahren für das Handling von Windenergieanlagen sowie eine entsprechende Kraneinrichtung. Darin ist eine Kranhakenflasche mit aufgeschraubten Zusatzgewichten offenbart.

Insbesondere, wenn die Hakenflasche dazu genutzt wird, eine Vibrationseinrichtung zum Eintreiben von Spundwänden oder andere, vibrierende oder schwingende Einrichtungen am Kran aufzunehmen, werden die Zusatzgewichte und insbesondere Aufnahmeeinrichtungen für die Zusatzgewichte durch entsprechende Vibrationen stark belastet oder sogar überlastet, sodass es bis zu einem Abreißen oder Abfallen der Zusatzgewichte auf Grund von Resonanzen oder Spannungsspitzen kommen kann. Damit entsteht eine unnötige Gefährdung, weiterhin sind entsprechende Beschädigungen häufig teuer zu beheben.

Weiterhin sind unterschiedliche Hakenflaschen mit Lastbeschränkungsmitteln bekannt. Die DE 10 2018 106 729 A1 zeigt eine Hakenflasche mit einem axial federnd aufgehängten Kranhaken. Die Feder dient dabei dem Abfedern von Lastspitzen in axialer Richtung.

Die EP 4 335 974 A1 beschreibt ein Verfahren zum Einbringen eines Profils in den Untergrund sowie eine Vibrationseinrichtung dafür. Darin ist ein veränderlicher Ballastbehälter, welcher zum variablen Vorbelasten eines einzubringenden Profils mit Wasser befüllbar ist.

Aufgabe der Erfindung ist es, den Stand der Technik zu verbessern.

Gelöst wird die Aufgabe durch eine Hakenflasche für einen Kran zum Anheben einer Last mittels eines Kranseils aufweisend einen Grundkörper, einen Kranhaken und ein Zusatzgewicht, wobei das Kranseil in einer Einsatzposition am Grundkörper kraftleitend aufgenommen und die Hakenflasche entlang einer Hebeachse am Kranseil aufgehängt ist, wobei der Kranhaken zum Aufnehmen der Last am Grundkörper kraftleitend aufgenommen ist und ein Einsatzgewicht der Hakenflasche zum Stabilisieren des Kranseils in der Einsatzposition mittels des insbesondere reversibel an einer Aufnahmeeinrichtung der Hakenflasche fixierten Zusatzgewichtes variabel einstellbar ist, wobei zwischen der Aufnahmeeinrichtung und dem Zusatzgewicht eine Dämpfungseinrichtung zum Dämpfen von zwischen dem Zusatzgewicht und der Aufnahmeeinrichtung auftretenden Kräften und/oder Relativbewegungen angeordnet ist.

Es ist dabei ein Kerngedanke der Erfindung, dass das Zusatzgewicht oder auch mehrere Zusatzgewichte gegenüber der Hakenflasche, insbesondere gegenüber der Aufnahmeeinrichtung und/oder gegenüber dem Grundkörper der Hakenflasche, mit einer "Dämpfungseinrichtung" abgedämpft aufgenommen ist, sodass beispielsweise zwischen einem Zusatzgewicht und der Aufnahmeeinrichtung auftretende Kräfte und/oder Relativbewegungen mittels der Dämpfungseinrichtung ausgeglichen oder abgemildert werden. Die Dämpfungseinrichtung kann dabei sowohl als FestkörperDämpfer, beispielsweise aus einem Elastomer, oder auch als Flüssigkeitsdämpfer, beispielsweise als hydraulischer Kolbendämpfer oder vergleichbar, ausgeführt sein. Ebenso kann die Dämpfungseinrichtung mittels Reibung ausgeführt werden, beispielsweise mittels eines Reibungsdämpfers oder mittels einer inneren Reibung in einem Federpaket, welches beispielsweise durch eine Blattfeder oder eine Spiralfeder realisiert ist. Auch andere Ausgestaltungen sind dabei umsetzbar.

Unabhängig von der Ausgestaltung der Dämpfungseinrichtung kann beispielsweise mittels einer entsprechenden Wahl einer Dämpfungsstärke der Dämpfungseinrichtung eine Eigenfrequenz der Hakenflasche mit angebrachten Zusatzgewichten verändert werden. Es sei hierzu darauf hingewiesen, dass eine solche Dämpfungseinrichtung dabei auch dabei hilfreich sein kann, unbeabsichtigt an der Hakenflasche verbliebene Zusatzgewichte vor einer Beschädigung zu schützen, wenn beispielsweise eine Rütteleinrichtung verwendet wird. Üblicherweise sind entsprechende Aufnahmeeinrichtungen für Zusatzgewichte für einen statischen Lastfall berechnet, sodass eine Anwendung mit einer Rütteleinrichtung zu Schäden führen kann. Gleiches gilt für den Verbleib von Zusatzgewichten an der Hakenflasche während eines Straßentransportes beispielsweise eines Mobilkrans, da für diesen Fall entsprechende Lasten nur unzureichend genau vorhersehbar sind. Dabei beschreibt die "Dämpfungsstärke" eine von einer Bewegungsgeschwindigkeit einer Relativbewegung der gegeneinander gedämpften Bauteile abhängigen Krafteinwirkung entgegen der Bewegungsgeschwindigkeit. Eine höhere Dämpfungsstärke bewirkt dabei eine höhere Kraft bei gleicher Bewegungsgeschwindigkeit, eine geringere Dämpfungsstärke eine geringere Kraft. Auch kann beispielsweise durch ein Versteifen der Dämpfungseinrichtung eine Eigenfrequenz in Abhängigkeit von der Masse der Zusatzgewichtes erhöht oder durch ein Erweichen der Dämpfungseinrichtung eine Eigenfrequenz entsprechend abgesenkt werden. Das "Versteifen" und das "Erweichen" betreffen dabei eine Federkonstante der Dämpfungseinrichtung, also eine Festlegung einer wegabhängigen Kraft eines relativen Bewegungsweges zwischen den Bauteilen. Damit wird beispielsweise erreicht, dass Kräfte und/oder Relativbewegungen aus üblicherweise mittels einer Vibrationseinrichtung erzeugten Frequenzen zwischen 20 Hz oder auch 30 Hz und beispielsweise 50 Hz oder 60 Hz abgedämpft werden und beispielsweise im Gesamtsystem der Hakenflasche ein Abstand einer Eigenfrequenz der Hakenflasche zu diesen Frequenzen erreicht ist, sodass beispielsweise kritische Resonanzen vermieden werden. Ebenso kann die Dämpfungseinrichtung dazu genutzt werden, beispielsweise im Bereich von Eigenfrequenzen ein katastrophales Versagen der Aufnahmeeinrichtung durch Überlastung zu vermeiden, indem beispielsweise die Dämpfungseinrichtung in ihrem Dämpfungsverhalten spezifisch anhand entsprechender Eigenfrequenzen oder Resonanzfrequenzen ausgelegt ist, sodass ein Aufbau von Resonanzen und/oder Interferenzen unterbunden wird. Es sei hierzu darauf hingewiesen, dass eine Dämpfungseinrichtung üblicherweise eine Federeigenschaft ebenso wie eine Dämpfereigenschaft aufweist, beispielsweise bei der Ausgestaltung als Elastomer-Dämpfer. Dabei stellt die Elastizität des Elastomers die Federeigenschaft dar, eine innere Reibung die Dämpfereigenschaft. Für anders ausgestaltete Dämpfungseinrichtungen sind die physikalischen Effekte gegebenenfalls anders gelagert und gegebenenfalls auch in anderer Gewichtung zwischen Federeigenschaft und Dämpfereigenschaft verteilt, jedoch grundsätzlich gleich ausgeführt. Auch der Grenzfall einer reinen Dämpfereigenschaft ohne Federeigenschaft kann hier je nach technischer Ausgestaltung vorliegen.

Folgende weitere Begriffe seien im Zusammenhang mit der Erfindung näher erläutert:

Eine "Hakenflasche" bezeichnet einen insbesondere an einem unteren Teilbereich eines Kranseils angeschlagene oder angebrachte Baugruppe, welche einen zum Heben einer Last vorgesehenen Kranhaken trägt und mit dem Kranseil verbindet. In einer einfachen Ausführung bildet die Hakenflasche dabei ein Verbindungselement zwischen Kranhaken und Kranseil. Insbesondere kann eine Hakenflasche dabei Rollen oder auch sogenannte Scheiben aufweisen, um die das Kranseil umgelenkt wird. Der Begriff "Flasche" der Hakenflasche bezieht sich dabei insbesondere bei der Verwendung von Rollen oder Scheiben auf das Funktionsprinzip eines Flaschenzugs, wobei entsprechende Befestigungspunkte oder auch Umlenkpunkte als "Flasche" bezeichnet werden. In einer einfachen Ausführung kann eine solche Hakenflasche jedoch auch ohne Umlenkung auskommen, sodass auch ein den Kranhaken mit dem Kranseil verbindbares Bauteil oder eine entsprechende Baugruppe als Hakenflasche bezeichnet sein soll, sofern dies in Bezug zur Erfindung steht.

Ein "Kran" ist dabei ein technisches Gerät, welches händisch betrieben oder auch motorisch betrieben, insbesondere zum Anheben einer Last mittels eines "Kranseils", also mittels eines zumeist flexiblen und zumindest teilweise biegeschlaffen Zugmittels, eingerichtet und ausgelegt ist. Ein solcher Kran ist dabei auf einem Fahrgestell insbesondere als Mobilkran, also beispielsweise auf Rädern fahrbar, bekannt. Ebenso sind jedoch auch Kräne zum stationären Einsatz oder auch auf Kettenfahrwerken angeordnete Kräne bekannt, welche ebenfalls eine entsprechende Hakenflasche aufweisen können. Gleichsam können andere, beispielsweise auf Seeschiffen oder auch auf Offshore-Einrichtungen wie beispielsweise auf Bohrinseln installierte Kräne eine solche Hakenflasche aufweisen. Solche Kräne weisen dabei häufig einen Verbrennungsmotor, einen Hydraulikmotor oder auch einen Elektromotor zum Bereitstellen von Antriebsleistung für das Einziehen des Kranseils auf einer Trommel oder Haspel zum Anheben der Last auf.

Der "Grundkörper" bezeichnet in diesem Zusammenhang die wesentliche mechanisch tragfähige Struktur der Hakenflasche, welche insbesondere ein Leiten von Hebekräften vom Kranseil in den Kranhaken und vom Kranhaken in das Kranseil sicherstellt. Ein solcher Grundkörper kann dabei einteilig oder auch mehrteilig ausgebildet sein, wobei insbesondere Hakenflaschen bekannt sind, bei denen der Grundkörper aus zwei im Wesentlichen parallel zueinander angeordneten plattenförmigen Körpern gebildet ist, welche mit entsprechenden Verbindungsmitteln oder Verbindungsbolzen verbunden sind. Ein solcher zweiteiliger Grundkörper trägt in seinem durch die beiden plattenförmigen Körper gebildeten Innenraum zumeist weitere Funktionsbauteile, beispielsweise Seilscheiben für das Kranseil. Ebenso können in oder an einem solchen insbesondere zweiteiligen Grundkörper auch weitere Anordnungen für Seilscheiben oder andere Funktionsbauteile angeordnet sein, beispielsweise sogenannte Taljenblöcke mit oder ohne eine kraftausgleichende Wippe zum beispielsweise vielfachen Umlenken eines Kranseils für Schwerlastanwendungen.

Das Kranseil ist dabei am Grundkörper "kraftleitend" aufgenommen, womit bezeichnet ist, dass entsprechende Kräfte vom Kranseil gegenüber dem Grundkörper geleitet und übertragen werden können. Beispielsweise ist das Kranseil dazu am Grundkörper eingefasst, eingepresst, umgelenkt oder mit einer anderen Verbindungsart kraftleitend verbunden, wobei eine entsprechende Beweglichkeit um eine oder mehrere Freiheitsgrade dabei bewusst bestehen kann, beispielsweise um ein freies Schwingen der Hakenflasche am Kranseil zu ermöglichen.

Die "Einsatzposition" bezeichnet im Bezug zur Erfindung das im Wesentlichen freie Hängen der Hakenflasche am Kranseil, womit eine "Hebeachse" zumindest im lastfreien Zustand im Wesentlichen parallel und gleichsam mit einer Gravitationsachse entlang der Schwerkraft angeordnet ist. Es sei hierzu angemerkt, dass die "Hebeachse" dabei auch durch Querkräfte oder Seitenkräfte, sowohl durch die Last als auch beispielsweise durch Wind induziert, von der Gravitationsachse abweichen kann. Die Hebeachse bezeichnet dabei insbesondere die Achse, entlang derer entsprechende Hebekräfte aufgenommen und geleitet werden, wobei das Kranseil sich zumindest in direkter Nähe zur Hakenflasche im Wesentlichen entlang der Hebeachse ausrichtet. In diesem Zusammenhang sei darauf hingewiesen, dass die "Last" dabei insbesondere ein Gegenstand oder eine Anordnung ist, welche mit dem Kranhaken aufgenommen, beispielsweise durch zusätzliche Befestigungsmittel am Kranhaken befestigt, wird und welche mittels des Krans angehoben und beispielsweise bewegt werden soll. Beispielsweise kann eine solche Last ein Container, eine Baugruppe einer Windenergieanlage oder eine Palette mit Baustoffen sein.

Ein "Einsatzgewicht" der Hakenflasche beschreibt dabei das Gesamtgewicht der Hakenflasche während eines Kraneinsatzes oder auch in Vorbereitung eines Kraneinsatzes, also das Gewicht der Hakenflasche, wenn diese beispielsweise am Kranseil angeschlagen hängend angeordnet ist. Das Einsatzgewicht dient dabei zum "Stabilisieren" des Kranseils, also beispielsweise zum Strecken des Kranseils, zum Verhindern eines Abspringens des Kranseils von beispielsweise Umlenkeinrichtungen oder für vergleichbare Zwecke in der jeweiligen Einsatzposition.

Das Einsatzgewicht der Hakenflasche bezeichnet dabei insbesondere das am Kranseil befindliche Gewicht der Hakenflasche ohne Last, beispielsweise also ein Eigengewicht der Hakenflasche mit Kranhaken und weiteren Bauteilen. Das Einsatzgewicht kann dann mittels eines Zusatzgewichts erhöht oder an die jeweilige Gegebenheit angepasst werden, sodass beispielsweise das Eigengewicht der Hakenflasche zuzüglich des Zusatzgewichtes ein entsprechendes Einsatzgewicht bilden, welches zum Stabilisieren des Kranseils, beispielsweise zum Recken des Kranseils um entsprechende Seilscheiben am Kopf eines Kranauslegers, führt.

Das "Zusatzgewicht" beschreibt dabei ein Bauteil oder eine Anordnung, welche mit einer entsprechenden Masse und einem damit entsprechenden Eigengewicht das Einsatzgewicht der Hakenflasche erhöht. Das "Stabilisieren" kann dabei insbesondere dazu dienen, ein Abspringen des Kranseils von beispielsweise einer Umlenkrolle an einem Endbereich des Kranauslegers des Krans zu verhindern. Ebenso kann ein Stabilisieren gegen Schwingungen oder in Bezug auf andere Abweichungen von einem gewünschten Einsatzszenario erfolgen, beispielsweise angepasst an eine aktuelle Windstärke. Auch kann ein Straffen des Kranseils mit einem "Stabilisieren" bezeichnet sein, wenn beispielsweise die Hakenflasche selbst nicht genug Gewicht aufweist, um das Kranseil zuverlässig gegen sein rückseitiges Eigengewicht ablaufen zu lassen. Für diesen Fall ermöglicht ein entsprechendes Zusatzgewicht das Ablassen der Hakenflasche durch Eigengewicht, beispielsweise gegen eine entsprechende Länge des Kranseils auf der Rückseite eines Kranauslegers.

Es sei darauf hingewiesen, dass mit dem Zusatzgewicht sowohl ein einzelnes Bauteil als auch eine Anordnung aus mehreren Bauteilen, also eine Gesamtheit von mehreren Zusatzgewichten, bezeichnet sein kann. So können mehrere Zusatzgewichte genutzt werden, die beispielsweise miteinander oder auch an gegenüberliegenden Seiten der Hakenflasche angeordnet sind. Die Gesamtheit dieser Bauteile wird dann auch als "Zusatzgewicht" insbesondere in Bezug auf deren physikalische Wirkung bezeichnet.

Eine "Aufnahmeeinrichtung" dient dabei der mechanischen Adaption eines Zusatzgewichtes oder mehrerer Zusatzgewichte an der Hakenflasche, wobei die Aufnahmeeinrichtung beispielsweise eine formschlüssige oder auch kraftschlüssige Einrichtung bezeichnet, welche das Zusatzgewicht an der Hakenflasche insbesondere reversibel fixierbar ausgestaltet.

Eine "Dämpfungseinrichtung" beschreibt insbesondere eine technische Einrichtung, welche ein Dämpfen zwischen dem Zusatzgewicht und der Aufnahmeeinrichtung auftretender Kräfte und/oder Relativbewegungen ermöglicht, also beispielsweise einen Festkörperdämpfer in Form eines Elastomers oder auch einen hydraulischen oder anders gestalteten Dämpfer. Das "Dämpfen" beschreibt dabei insbesondere ein bewegungsabhängiges Einbringen von Kräften, welche der jeweiligen Bewegung entgegengesetzt sind. Es sei hierbei darauf hingewiesen, dass die Dämpfungseinrichtung dabei wie oben bereits beschrieben physikalisch auch ein Feder-Dämpfer-System darstellen kann.

"Relativbewegungen" bezeichnen in diesem Zusammenhang insbesondere Schwingungen oder insbesondere auch andere wiederkehrende Bewegungen zwischen Zusatzgewicht und Hakenflasche, welche insbesondere bei der Verwendung der Hakenflasche zum Aufhängen einer Rütteleinrichtung, beispielsweise zum Eintreiben von Spundwänden, auftreten. Relativbewegungen sind dabei insbesondere periodische Relativbewegungen.

Gemäß einer Ausgestaltung kann die Dämpfungseinrichtung dabei auch im Wesentlichen vollständig kraftleitend zwischen Zusatzgewicht und Hakenflasche, insbesondere zwischen Zusatzgewicht und Aufnahmeeinrichtung, angeordnet sein. Damit ist erreicht, dass das jeweilige Zusatzgewicht mittels der Dämpfungseinrichtung an der Aufnahmeeinrichtung aufgenommen ist und insbesondere das Dämpfungselement im Wesentlichen vollständig ein Leiten von Kräften übernimmt.

"Vollständig kraftleitend" beschreibt dabei die Eigenschaft, dass das Zusatzgewicht oder die Zusatzgewichte bezüglich der gegenüber der Hakenflasche auftretenden Kräfte ausschließlich oder im Wesentlichen ausschließlich mittels der Dämpfungseinrichtung aufgenommen ist, insbesondere in Bezug auf die Hebeachse.

Gemäß einer Ausgestaltung kann die Dämpfungseinrichtung beispielsweise als Elastomer-Schicht, als Elastomer-Ring und/oder als Elastomer-Buchse ausgebildet sein, welche beispielsweise zwischen dem Zusatzgewicht und der Aufnahmeeinrichtung und damit zwischen dem Zusatzgewicht und der Hakenflasche angeordnet ist. Ebenso kann ein aus einem Elastomer gebildete Dämpfungseinrichtung verwendet werden, um beispielsweise entlang bestimmter Achsen eine entsprechende Dämpfung anzubringen.

Um beispielsweise auch unterschiedlichen Zusatzgewichten oder unterschiedliche Resonanzspektren begegnen zu können, kann die Dämpfungseinrichtung mit einer Wechselvorrichtung zwischen Aufnahmeeinrichtung und Zusatzgewicht aufgenommen sein und beispielsweise auswechselbar gestaltet sein.

Eine solche "Wechselvorrichtung" kann dabei beispielsweise eine Steckverbindung oder auch eine andere Verbindung sein, sodass am Beispiel einer durch einen Elastomer-Ring gebildeten Dämpfungseinrichtung ein Aufstecken von unterschiedlichen Elastomer-Ringen vor dem Aufbringen eines Zusatzgewichtes zum Anpassen der gewünschten Dämpfung erfolgen kann.

Ebenso kann die Dämpfungseinrichtung eine Dämpfungseinstellvorrichtung aufweisen, mittels der beispielsweise eine Dämpfungseigenschaft einstellbar ist. Beispielsweise kann ein zu entsprechenden Zusatzgewichten oder zu einer entsprechenden Anzahl von Zusatzgewichten korrespondierend ausgelegter Satz von Dämpfungseinrichtungen vorgehalten werden, sodass beispielsweise auf einer Baustelle ein direktes Anpassen der Dämpfungseinrichtung an die Gegebenheiten möglich ist. Dabei die die Dämpfungseinrichtung oder werden jeweilige Bestandteile der Dämpfungseinrichtung insbesondere verliersicher eingebracht, also beispielsweise eingepresst, eingeklebt oder auch formschlüssig, beispielsweise mit einem Sicherungsring oder auch beispielhaft mit einem Stecksplint, angeordnet und fixiert.

Die Einstellbarkeit kann beispielsweise auch damit umgesetzt werden, dass beispielsweise ein verstellbarer oder einstellbarer Flüssigkeitsdämpfer als Dämpfungseinrichtung genutzt wird, an welchem ein Flüssigkeitsdurchfluss einstellbar ist. Hierbei kann beispielsweise eine Ölfüllung oder eine Gelfüllung als "Flüssigkeit" für den Flüssigkeitsdämpfer verwendet werden, wobei die Flüssigkeit sowohl beispielsweise in einer mittels Hydraulikzylindern gebildeten Dämpfungseinrichtung als auch in beispielsweise mit dieser Flüssigkeit gefüllten Elastomerbauteilen verwendet werden kann. Zudem kann die Dämpfungseigenschaft auch mit einem Ventil einstellbar sein, indem beispielsweise ein Durchfluss der Flüssigkeit durch das Ventil einstellbar begrenzt wird. Ebenso können unterschiedliche Dämpfungseinrichtungen mit jeweilig unterschiedlichen Härten oder elastischem Verhalten, insbesondere bei der Verwendung von Elastomerbauteilen, genutzt werden, um die Dämpfungseigenschaft durch einen Austausch der entsprechenden Dämpfungseinrichtung verändern zu können. Auch eine Kombination von Elastomer-Dämpfern mit einer Flüssigkeitsdämpfung wie oben dargestellt ist anwendbar. Es sei hierzu darauf hingewiesen, dass zur Ausbildung der Dämpfungseinrichtung wie bereits erwähnt auch andere technische Ausgestaltungen genutzt werden können, beispielsweise Spiral-, Blatt- oder Torsionsfedern, welche neben der Federeigenschaft auch eine Dämpfungseigenschaft aufweisen. Dabei ist eine Einstellbarkeit der jeweiligen Dämpfung beispielsweise mittels einer Reibungsdämpfung zwischen Bestandteilen der jeweiligen Feder, beispielsweise Lagen einer Spiralfeder, Blattfeder oder Torsionsfeder, insbesondere mittels beispielsweise einer einstellbaren Kraft zwischen den unterschiedlichen Bestandteilen, realisierbar.

Sofern beispielsweise das Zusatzgewicht zum Montieren jeweils seitlich entlang einer Halteachse auf einem Haltebolzen aufgeschoben wird, können insbesondere Dämpfungsbuchsen oder Dämpfungshülsen, insbesondere aus einem Elastomer, verwendet werden, sodass das Zusatzgewicht durch Aufschieben auf die mit der Dämpfungseinrichtung versehenen Haltebolzen oder/oder mit direkt im Zusatzgewicht aufgenommener Dämpfungseinrichtung direkt aufnehmbar ist. Damit wird eine entsprechend einfache Konstruktion möglich. Alternativ können, gemäß obig beschriebener Ausführung auch Flüssigkeitsdämpfer mit den Haltebolzen in Interaktion stehen, sodass beispielsweise eine Dämpfung des Zusatzgewichtes gegenüber dem Haltebolzen mittels eines insbesondere einstellbaren hydraulischen Dämpfers erfolgt. Es sei hierzu erwähnt, dass beispielsweise auch ein Haltebolzen zum Aufnehmen der wesentlichen Kräfte des Zusatzgewichtes gemeinsam mit einem insbesondere unterhalb des Haltebolzens angeordneten Stützbolzen gleicher Ausführung genutzt werden kann, sofern beispielsweise durch eine entsprechende Tolerierung der Aufnahmen eine Kraftleitung über den Haltebolzen sichergestellt ist.

In einem weiteren Aspekt wird die Aufgabe gelöst durch eine Hakenflasche für einen Kran zum Anheben einer Last mittels eines Kranseils, aufweisend einen Grundkörper und einen Kranhaken, wobei das Kranseil in einer Einsatzposition am Grundkörper kraftleitend aufgenommen und die Hakenflasche entlang einer Hebeachse am Kranseil aufgehängt ist, der Kranhaken zum Aufnehmen der Last am Grundkörper kraftleitend aufgenommen ist und ein Einsatzgewicht der Hakenflasche zum Stabilisieren des Kranseils in der Einsatzposition mittels eines reversible an einer Aufnahmeeinrichtung der Hakenflasche fixierbaren Zusatzgewichtes variabel einstellbar ist, wobei die Aufnahmeeinrichtung eine Dämpfungseinrichtung zum Dämpfen von zwischen dem reversibel aufgenommen Zusatzgewicht und der Aufnahmeeinrichtung auftretenden Kräften und/oder Relativbewegungen aufweist.

Es ist dabei ein Kerngedanke dieses Aspekts der Erfindung, dass die Dämpfungseinrichtung an der Hakenflasche aufgenommen und beispielsweise die Dämpfung gegenüber der Hakenflasche vorgenommen und/oder an der Hakenflasche positioniert wird, sodass ein beliebiges Zusatzgewicht mit einer entsprechend korrespondierenden Eingriffseinrichtung auf die Aufnahmeeinrichtung aufgebracht werden kann. Es sei dazu erwähnt, dass die Dämpfungseinrichtung, insbesondere jeweilige Dämpfungselemente, an der Hakenflasche selbst oder auch an der Aufnahmeeinrichtung angeordnet sein können.

Gemäß einer Ausgestaltung ist dabei die Dämpfungseinrichtung auf einem insbesondere im Wesentlichen orthogonal zur Hebeachse durch den Grundkörper verlaufend angeordneten, die Aufnahmeeinrichtung am Grundkörper bildenden Haltebolzen entlang einer Halteachse aufgenommen, wobei das Zusatzgewicht durch Aufschieben entlang der Halteachse an einer im Zusatzgewicht eingebrachten Haltebohrung auf dem mit der Dämpfungseinrichtung versehenen Haltebolzen aufnehmbar ist, wobei insbesondere der Haltebolzen durch einen Kranseilbolzen, einen Scheibenbolzen oder einen Traversenbolzen gebildet ist.

Hierbei kann beispielsweise der Haltebolzen mit der Dämpfungseinrichtung versehen sein.

In einem weiteren Aspekt wird die Aufgabe gelöst durch ein Zusatzgewicht für eine Hakenflasche, aufweisend einen Eingriff zum Aufbringen auf eine Aufnahmeeinrichtung einer Hakenflasche gemäß einer der vorig beschriebenen Ausgestaltungen, wobei dem Eingriff eine Dämpfungseinrichtung zum Dämpfen von zwischen dem Zusatzgewicht und der Aufnahmeeinrichtung auftretenden Kräften und/oder Relativbewegungen zugeordnet ist.

Es ist ein Kerngedanke dieses Aspekts der Erfindung, dass das Zusatzgewicht die Dämpfungseinrichtung aufweist und beispielsweise mit der Dämpfungseinrichtung versehen ist, sodass eine beliebige Hakenflasche mit entsprechend mit einer Dämpfungseinrichtung versehenen Zusatzgewichten beschwert werden kann. Hierzu sei darauf hingewiesen, dass beispielsweise eine bezüglich der Dämpfungseigenschaft an die Masse des Zusatzgewichtes angepasste Dämpfungseinrichtung am jeweiligen Zusatzgewicht angeordnet und/oder mit diesem verbunden sein kann, sodass jeweils die zum Zusatzgewicht korrespondierende Dämpfungseinrichtung insbesondere verwechselungssicher am Zusatzgewicht angeordnet ist.

Gemäß einer Ausgestaltung kann dabei der Eingriff durch eine in der Einsatzposition insbesondere orthogonal zur Hebeachse durch das Zusatzgewicht verlaufende Haltebohrung entlang einer Halteachse gebildet sein und die Dämpfungseinrichtung als eine in die Haltebohrung eingebrachte, eingepresste und/oder eingelassene Elastomer-Buchse ausgebildet sein.

In einem weiteren Aspekt wird die Aufgabe gelöst durch einen Kran mit einer Hakenflasche gemäß einem der vorig bezeichneten Aspekte und/oder Ausgestaltungen der Erfindung und/oder einem Zusatzgewicht gemäß einer der vorig bezeichneten Ausgestaltungen.

Im Weiteren wird die Erfindung anhand von Ausführungsbeispielen näher erläutert. Es zeigen
- Figur 1: eine schematische Darstellung einer Hakenflasche mit einer angehängten Vibrationsramme in einer isometrischen Ansicht,
- Figur 2: eine schematische Darstellung eines Zusatzgewichtes für die Hakenflasche der Figur 1 in einer isometrischen Ansicht,
- Figur 3: eine schematische Schnittdarstellung der Hakenflache der Figur 1 mit dem Zusatzgewicht der Figur 2 im Rahmen einer dargestellten Montage, sowie
- Figur 4: eine schematische Schnittdarstellung der Hakenflasche der Figur 1 mit dem Zusatzgewicht der Figur 3 mit alternativen Elastomerbuchsen im Rahmen einer dargestellten alternativen Montage.

Eine Hakenflasche 101 weist ein Seitenteil 103 und ein parallel dazu angeordnetes Seitenteil 105 auf, welche gemeinsam einen Innenraum 107 bilden. Die Hakenflasche 101 ist dabei beispielsweise für einen Mobilkran (Mobilkran nicht dargestellt) verwendbar. Durch den Innenraum 107 verläuft ein Scheibenbolzen 121 entlang einer Halteachse 183, wobei die Halteachse 183 im Wesentlichen orthogonal zur Hebeachse 181 der Hakenflasche 101 angeordnet ist. Auf dem Scheibenbolzen 121 ist eine Seilscheibe 129 zum Umlenken eines Kranseils aufgenommen. Die Seilscheibe 129 ist dabei drehbar um den Scheibenbolzen 121 und lenkt beispielsweise ein Kranseil des Mobilkrans um, um nach dem Prinzip des Flaschenzuges eine hebbare Last zu erhöhen.

Entlang der Hebeachse 181 unterhalb des Scheibenbolzens 121 ist ein Traversenzapfen 123 in den Seitenteilen 103 und 105 aufgenommen, wobei der Traversenzapfen 123 einen Kranhaken 125 trägt. In dieser Anordnung kann mit der Hakenflasche 101 damit am Krankhaken 125 eine Last bewegt werden.

Der Scheibenbolzen 121 sowie der Traversenzapfen 123 weisen überstehende Haltelängen 131 sowie Stützlängen 141 auf, auf die ein Zusatzgewicht aufgeschoben werden kann, beispielsweise um das Kranseil straff zu hängen, sofern am Kranhaken 125 keine Last angeschlagen und angehoben ist.

Es sei vorliegend angenommen, dass eine Vibrationsramme 151 mit einer Hebeschlinge 127 (Hebeschlinge nur angedeutet) an der Hakenflasche 101 aufgenommen ist, um in eine Zange 155 der Vibrationsramme 151 eingefasste Spundwände mittels Schwingungen 153 in den Boden zu treiben. Es sei hierzu erwähnt, dass, sofern beispielsweise fest installierte Zusatzgewichte auf der Haltelänge 131 und der Stützlänge 141 aufgenommen sind, diese beispielsweise durch Eigenfrequenzen durch die Schwingung 153 beschädigt werden können.

Ein Zusatzgewicht 201 ist an einer Haltebohrung 203 und einer Stützbohrung 205 mit Elastomerbuchsen 231 und 241 ausgestattet, wobei diese Elastomerbuchsen in das Zusatzgewicht 201 oder alternativ auf den Halte- bzw. Stützlängen eingepresst oder alternativ aufgepresst sind und damit durch ein entsprechendes Presswerkzeug austauschbar gestaltet sind. Wird nun das Zusatzgewicht 201 mit der Haltebohrung 203 auf die Haltelänge 131 und mit der Stützbohrung 205 auf die Stützlänge 141 aufgeschoben, so wird der Kontakt zwischen dem Zusatzgewicht 201 und der Hakenflasche 101 lediglich durch die Elastomerbuchsen 231 und 241 hergestellt, sodass eine Dämpfung und Entkopplung des Zusatzgewichts 201 gegenüber der Hakenflasche 101 erzielt wird. Es sei dazu erwähnt, dass das Zusatzgewicht 201 beispielsweise durch eingesteckte Splinte oder eine aufgeschraubte Mutter (beides nicht detailliert dargestellt) gesichert wird.

Wird nun die Vibrationsramme 151 verwendet, obwohl noch Zusatzgewichte 201 an der Hakenflasche 101 angeschlagen sind, so können die durch die Vibrationsramme 151 angebrachten Schwingungen 153 aufgrund der verwendeten Elastomerbuchsen 231 und 241 nur bis in die Hakenflasche 101 vordringen und werden zumindest im Wesentlichen oder fast vollständig vom Zusatzgewicht 201 ferngehalten. Damit kann sowohl die Eigenfrequenz der gesamten Anordnung aus Hakenflasche 101 und Zusatzgewichten 201 oder je nach Ausführung auch nur die Eigenfrequenz der Hakenflasche 101 verändert, sodass insgesamt Beschädigungen von den jeweiligen Bauteilen und insbesondere Zusatzgewichten 201 verhindert werden oder die Möglichkeit von Beschädigungen reduziert wird.

Es sei hierzu erwähnt, dass eine Montage 301 (vergleiche hierzu Figur 3) analog zum vorig beschriebenen Beispiel durchgeführt ist, jedoch eine Elastomerplatte 303 zwischen dem Zusatzgewicht 201 und der Hakenflasche 101 angeordnet ist, sodass beispielsweise auch seitliche Schwingungen vom Zusatzgewicht 201 ferngehalten oder zumindest gegenüber dem Zusatzgewicht 201 gedämpft werden.

Damit ist erreicht, dass beispielsweise noch an der Hakenflasche 101 verbliebene Zusatzgewichte 201 auch bei Verwendung einer Vibrationsramme 151 zumindest keine fatalen oder kritischen Schäden anrichten können, obwohl beispielsweise ein Bediener des Krans das Entfernen der Zusatzgewichte 201 vergessen oder versäumt hat.

Eine alternative Montage 401 (vgl. Figur 4) ist analog zur Montage 301 aufgebaut, allerdings weist das Zusatzgewicht 201 hier statt der Elastomerbuchsen 231 und 241 jeweils einen Elastomer-Flüssigkeitsdämpfer 431 und einen Elastomer-Flüssigkeitsdämpfer 441 auf, welche zwischen dem Zusatzgewicht 201 und der Haltelänge 131 und der Stützlänge 141 angeordnet sind. Die Elastomer-Flüssigkeitsdämpfer 431 und 441 weisen dabei eine Innenkammer 433 und eine Innenkammer 443 auf, in welchen eine Flüssigkeit zum Einstellen des Dämpfungsverhaltens eingefüllt ist. Weiterhin kann mittels einer Anschlussleitung (nicht dargestellt) auch eine Flüssigkeitsmenge und/oder ein Flüssigkeitsdruck in den Innenkammern 433 und 443 eingestellt werden, gleichsam kann mit entsprechenden, optionalen Ventilen (nicht dargestellt) auch eine Durchflussmenge einstellbar sein, sodass beispielsweise eine Dämpfungseigenschaft in Abhängigkeit von der Masse des Zusatzgewichtes 201 direkt einstellbar ist. Ebenso kann eine hydraulische Verbindung zwischen den Innenkammern 433 und 443 und/oder Innenkammern an anderen Zusatzgewichten (nicht dargestellt) aufgebaut werden, um beispielsweise das Schwingungs- und/oder Dämpfungsverhalten zu verändern. Ebenso können externe hydraulische Komponenten verwendet werden, um das Verhalten des Schwingungssystems anzupassen. Es sei darauf hingewiesen, dass alternativ zur hier beispielhaft genannten Flüssigkeit auch ein Gel und/oder ein Gas im System verwendet werden kann.

### Bezugszeichenliste

- 101: Hakenflasche
- 103: Seitenteil (Grundkörper)
- 105: Seitenteil (Grundkörper)
- 107: Innenraum
- 121: Scheibenbolzen (Haltebolzen)
- 123: Traversenzapfen (Traversenbolzen)
- 125: Kranhaken
- 127: Hebeschlinge
- 129: Seilscheibe
- 131: Haltelänge (Aufnahmeeinrichtung)
- 141: Stützlänge (Aufnahmeeinrichtung)
- 151: Vibrationsramme
- 153: Schwingungen
- 155: Zange
- 181: Hebeachse
- 183: Halteachse
- 201: Zusatzgewicht
- 203: Haltebohrung (Eingriff)
- 205: Stützbohrung (Eingriff)
- 231: Elastomerbuchse (Dämpfungseinrichtung)
- 241: Elastomerbuchse (Dämpfungseinrichtung)
- 301: Montage
- 303: Elastomerplatte
- 401: Montage
- 431: Elastomer-Flüssigkeitsdämpfer (Dämpfungseinrichtung)
- 433: Innenkammer
- 441: Elastomer-Flüssigkeitsdämpfer (Dämpfungseinrichtung)
- 443: Innenkammer

## Patentansprüche

1. Hakenflasche (101) für einen Kran zum Anheben einer Last mittels eines Kranseils, aufweisend einen Grundkörper (103, 105), einen Kranhaken (125) und ein Zusatzgewicht (201), wobei das Kranseil in einer Einsatzposition am Grundkörper (103, 105) kraftleitend aufgenommen und die Hakenflasche entlang einer Hebeachse (181) am Kranseil aufgehängt ist, wobei der Kranhaken (125) zum Aufnehmen der Last am Grundkörper (103, 105) kraftleitend aufgenommen ist und ein Einsatzgewicht der Hakenflasche zum Stabilisieren des Kranseils in der Einsatzposition mittels des insbesondere reversibel an einer Aufnahmeeinrichtung (131, 141) der Hakenflasche fixierten Zusatzgewichtes (201) variabel einstellbar ist, **dadurch gekennzeichnet, dass** zwischen der Aufnahmeeinrichtung (131, 141) und dem Zusatzgewicht (201) eine Dämpfungseinrichtung (231, 241, 303, 431, 441) zum Dämpfen von zwischen dem Zusatzgewicht (201) und der Aufnahmeeinrichtung (131, 141) auftretenden Kräften und/oder Relativbewegungen angeordnet ist.

2. Hakenflasche gemäß Anspruch 1, **dadurch gekennzeichnet, dass** die Dämpfungseinrichtung (231, 241, 303, 431, 441) im Wesentlichen vollständig kraftleitend, insbesondere entlang der Hebeachse (181) im Wesentlichen vollständig kraftleitend, zwischen der Aufnahmeeinrichtung (131, 141) und dem Zusatzgewicht (201) angeordnet ist und/oder das Zusatzgewicht (201) mittels der Dämpfungseinrichtung (231, 241, 303, 431, 441) mit der Aufnahmeeinrichtung (131, 141) verbunden ist.

3. Hakenflasche gemäß Anspruch 1 oder 2, **dadurch gekennzeichnet, dass** die Dämpfungseinrichtung (231, 241, 303, 431, 441) ein Elastomer aufweist und insbesondere als zwischen der Aufnahmeeinrichtung (131, 141) und dem Zusatzgewicht (201) angeordnete Elastomer-Schicht (303), als zwischen der Aufnahmeeinrichtung (131, 141) und dem Zusatzgewicht angeordneter Elastomer-Ring und/oder als zwischen der Aufnahmeeinrichtung (131, 141) und dem Zusatzgewicht angeordnete Elastomer-Buchse (231, 241), ausgebildet ist.

4. Hakenflasche gemäß einem der vorherigen Ansprüche, **dadurch gekennzeichnet, dass** die Dämpfungseinrichtung (231, 241, 303, 431, 441) mit einer Wechselvorrichtung aufgenommen zwischen der Aufnahmeeinrichtung (131, 141) und dem Zusatzgewicht (201) angeordnet und mittels der Wechselvorrichtung auswechselbar und/oder mit einer Dämpfungseinstellvorrichtung bezüglich einer Dämpfungseigenschaft einstellbar ausgebildet ist.

5. Hakenflasche gemäß einem der vorherigen Ansprüche, **dadurch gekennzeichnet, dass** die Dämpfungseinrichtung (231, 241, 303, 431, 441) auf einem insbesondere im Wesentlichen orthogonal zur Hebeachse (181) durch den Grundkörper verlaufend angeordneten, die Aufnahmeeinrichtung (131, 141) am Grundkörper (103, 105) bildenden Haltebolzen (121) entlang einer Halteachse (183) aufgenommen ist, wobei das Zusatzgewicht (201) an einer im Zusatzgewicht (201) eingebrachten Haltebohrung (203, 205) entlang der Halteachse (183) auf dem mit der Dämpfungseinrichtung (231, 241, 303, 431, 441) versehenen Haltebolzen (121) aufgenommen ist, wobei insbesondere der Haltebolzen (121) durch einen Kranseilbolzen, einen Scheibenbolzen (121) oder einen Traversenbolzen (123) gebildet ist.

6. Hakenflasche (101) für einen Kran zum Anheben einer Last mittels eines Kranseils, aufweisend einen Grundkörper (103, 105) und einen Kranhaken, wobei das Kranseil in einer Einsatzposition am Grundkörper (103, 105) kraftleitend aufgenommen und die Hakenflasche entlang einer Hebeachse (181) am Kranseil aufgehängt ist, der Kranhaken zum Aufnehmen der Last am Grundkörper (103, 105) kraftleitend aufgenommen ist und ein Einsatzgewicht der Hakenflasche zum Stabilisieren des Kranseils in der Einsatzposition mittels eines reversibel an einer Aufnahmeeinrichtung (131, 141) der Hakenflasche fixierbaren Zusatzgewichtes (201) variabel einstellbar ist, **dadurch gekennzeichnet, dass** die Aufnahmeeinrichtung (131, 141) eine Dämpfungseinrichtung (231, 241, 303, 431, 441) zum Dämpfen von zwischen dem reversibel aufgenommenen Zusatzgewicht (201) und der Aufnahmeeinrichtung (131, 141) auftretenden Kräften und/oder Relativbewegungen aufweist.

7. Hakenflasche gemäß Anspruch 6, **dadurch gekennzeichnet, dass** die Dämpfungseinrichtung (231, 241, 303, 431, 441) auf einem insbesondere im Wesentlichen orthogonal zur Hebeachse (181) durch den Grundkörper (103, 105) verlaufend angeordneten, die Aufnahmeeinrichtung (131, 141) am Grundkörper (103, 105) bildenden Haltebolzen (131, 141) entlang einer Halteachse (183) aufgenommen ist, wobei das Zusatzgewicht (201) durch Aufschieben entlang der Halteachse (183) an einer im Zusatzgewicht (201) eingebrachten Haltebohrung (203, 205) auf dem mit der Dämpfungseinrichtung (231, 241, 303, 431, 441) versehenen Haltebolzen (131, 141) aufnehmbar ist, wobei insbesondere der Haltebolzen (131, 141) durch einen Kranseilbolzen, einen Scheibenbolzen (121) oder einen Traversenbolzen (123) gebildet ist.

8. Zusatzgewicht (201) für eine Hakenflasche (101), aufweisend einen Eingriff (203, 205) zum Aufbringen auf eine Aufnahmeeinrichtung (131, 141) einer Hakenflasche (101) gemäß einem der vorherigen Ansprüche, **dadurch gekennzeichnet, dass** dem Eingriff (203, 205) eine Dämpfungseinrichtung (231, 241, 303, 431, 441) zum Dämpfen von zwischen dem Zusatzgewicht und der Aufnahmeeinrichtung (131, 141) auftretenden Kräften und/oder Relativbewegungen zugeordnet ist.

9. Zusatzgewicht gemäß Anspruch 8, **dadurch gekennzeichnet, dass** der Eingriff (203, 205) durch eine in der Einsatzposition insbesondere orthogonal zur Hebeachse (181) durch das Zusatzgewicht verlaufende Haltebohrung (203, 205) entlang einer Halteachse (183) gebildet ist und die Dämpfungseinrichtung (231, 241, 303, 431, 441) als eine in die Haltebohrung (203, 205) eingebrachte, eingepresste und/oder eingelassene Elastomer-Buchse (231, 241) ausgebildet ist.

10. Kran mit einer Hakenflasche (101) gemäß einem der vorherigen Ansprüche 1 bis 5, einer Hakenflasche (101) gemäß einem der Ansprüche 6 oder 7 und/oder einem Zusatzgewicht (201) gemäß einem der Ansprüche 8 oder 9.
